# EUROPÄISCHE PATENTSCHRIFT

(11) **EP 2 502 470 B1**
(45) Veröffentlichungstag und Bekanntmachung des Hinweises auf die Patenterteilung: **17.09.2014**
(21) Anmeldenummer: 10784723.8
(22) Anmeldetag: 18.10.2010
(51) Int. Cl.: H05H 7/18, H05H 7/02, H05H 7/22

(54) **HF-KAVITÄT SOWIE BESCHLEUNIGER MIT EINER DERARTIGEN HF-KAVITÄT**
HF CAVITY AND ACCELERATOR HAVING SUCH AN HF CAVITY
CAVITÉ HF ET ACCÉLÉRATEUR POURVU D'UNE TELLE CAVITÉ

(30) Priorität: 17.11.2009 DE 102009053624
(43) Veröffentlichungstag der Anmeldung: 26.09.2012
(73) Patentinhaber: Siemens Aktiengesellschaft, 80333 München (DE)
(72) Erfinder: BAURICHTER, Arnd, 5260 Odense (DK); HEID, Oliver, 91052 Erlangen (DE); HUGHES, Timothy, 91056 Erlangen (DE)
(86) Internationale Anmeldenummer: PCT/EP2010/065595
(87) Internationale Veröffentlichungsnummer: WO 2011/061026

(56) Entgegenhaltungen:
- EP-A1- 0 711 101
- US-A- 3 495 125
- US-A- 5 497 050

## Beschreibung

Die Erfindung betrifft eine HF-Kavität, in welcher HF-Leistung zur Erzeugung eines elektromagnetischen Feldes im Inneren der HF-Kavität eingekoppelt werden kann. Weiterhin betrifft die Erfindung einen Beschleuniger mit einer derartigen HF-Kavität. Derartige Beschleuniger bzw. derartige HF-Kavitäten werden üblicherweise zur Beschleunigung von geladenen Teilchen verwendet.

Es sind HF-Kavitäten bekannt, die zur HF-Resonanz angeregt werden können, indem HF-Leistung in die HF-Kavität eingekoppelt wird. Die HF-Leistung ihrerseits wird jedoch entfernt von der HF-Kavität erzeugt, beispielsweise mithilfe eines Klystrons, und zu der HF-Kavität mithilfe eines Wellenleiters transportiert. Alternativ ist es möglich, die HF-Leistung mithilfe einer Antenne oder eines induktiven Kopplers in die Kavität einzukoppeln.

Die US 5,497,050 offenbart einen anderen Aufbau um HF-Leistung in eine HF-Kavität einzukoppeln. Dies geschieht über eine Vielzahl von Festkörper-Leistungstransistoren, die in einer leitenden Wand der HF-Kavität integriert sind.

Es ist die Aufgabe der Erfindung eine HF-Kavität bereitzustellen, welche sicher betrieben werden kann und welche mit anderen Geräten auf sichere Weise zusammen eingesetzt werden kann. Weiterhin ist es die Aufgabe der Erfindung einen Beschleuniger mit einer derartigen HF-Kavität anzugeben, der eine flexible Ansteuerung erlaubt.

Die Aufgabe der Erfindung wird gelöst durch die Merkmale der unabhängigen Ansprüche. Vorteilhafte Weiterbildungen der Erfindung finden sich in den Merkmalen der abhängigen Ansprüche.

Die erfindungsgemäße HF-Kavität umfasst
eine Kammer,
eine die Kammer umgebende leidende Wand, welche eine Innen= seite und eine Außenseite aufweist, und
eine Schaltanordnung mit einer Vielzahl von Festkörperschaltern, welche entlang eines Umfanges der Wand um die Kammer angeordnet sind,
wobei die Festkörperschalter mit der leitenden Wand derart in Verbindung stehen, dass bei Aktivierung der Schaltanordnung HF-Ströme in der leitenden Wand induziert werden, wodurch HF-Leistung in die Kammer der HF-Kavität eingekoppelt wird, wobei an der Außenseite der leitenden Wand entlang eines Umfangs der HF-Kavität eine Abschirmvorrichtung vorhanden ist, welche die Impedanz eines Ausbreitungspfades von HF-Strömen entlang der Außenseite der Wand erhöht, sodass die in die Wand eingekoppelten HF-Ströme an der Außenseite der Wand unterdrückt werden.

Der Erfindung liegt die Erkenntnis zu Grunde, dass ein Beschleunigeraufbau, wie er in der US 5,497,050 geschildert ist, vorteilhaft ist, um hohe HF-Leistungen in eine HF-Kavität einzukoppeln. Die Fläche, über die die HF-Leistung eingekoppelt werden kann, ist im Vergleich zu Aufbauten mit einer Einkopplung lediglich an einer Stelle größer, da sich die Transistoren über den gesamten Umfang erstrecken. Zudem geschieht die Erzeugung der einzukoppelnden HF-Leistung in unmittelbarer Nähe der HF-Kavität, wodurch Verluste vermieden werden.

Weiterhin wurde jedoch erkannt, dass dieser Aufbau problematisch sein kann. Insbesondere erzeugt die HF-Leistung, die in die Wand der HF-Kavität eingekoppelt wird, an der Außenseite der leitenden Wand starke HF-Ströme. Diese HF-Ströme stellen bei hoher Leistungsanforderung ein Problem während des Betriebs dar.

Dadurch, dass nun eine Abschirmvorrichtung vorgesehen ist, mit der die Impedanz an der Außenseite der leitenden Wand erhöht wird, reduzieren sich die HF-Ströme, die sich sonst entlang eines Ausbreitungspfades an der Außenwand ausbreiten würden, deutlich und werden bestenfalls sogar vollständig unterdrückt. Die Impedanzerhöhung an der Außenseite der leitenden Wand hat zur Folge, dass sich die HF-Ströme, die über die direkte Verbindung der Festkörperschalterm mit der leitenden Wand eingeleitet werden, vornehmlich oder zur Gänze an der Innenseite der leitenden Wand ausbreiten.

Hierdurch wird eine Reihe von Vorteilen erzielt. Da sich an der Außenseite der Wand und an einem eventuell vorhandenen Schutzkäfig um die Transistoren keine HF-Ströme ausbreiten, wird eine Abstrahlung elektromagnetischer Strahlung von der Wand nach außen vermieden, die ansonsten die Verfügbarkeit der Leistung verringern würde und zum Beispiel aufgrund einer Unterbrechung von Hochfrequenz-Banden den Betrieb stören würde.

Die Außenseite der leitenden Wand kann nun auf Erdpotenzial gesetzt werden, so dass die HF-Kavität einfacher mit anderen Geräten verbunden bzw. gekoppelt und zusammen eingesetzt werden kann. Eine Außenseite der leitenden Wand auf Erdpotenzial erhöht die Sicherheit während des Betriebs.

Üblicherweise umfasst die leitende Wand einen ersten Abschnitt und einen von dem ersten Abschnitt isolierten zweiten Abschnitt. Die Abschirmvorrichtung umfasst einen ersten Teil und einen zweiten Teil, wobei der erste Teil dem ersten Abschnitt der leitenden Wand zugeordnet ist und der zweite Teil dem zweiten Teil der leitenden Wand. Die Schaltanordnungen mit den Festkörpertransistoren stellt die HF-Leistung über einen Schlitz zwischen den ersten Abschnitt mit den zweiten Abschnitt der leitenden Wand bereit. Die Isolierung zwischen dem ersten Abschnitt und dem zweiten Abschnitt der leitenden Wand kann gleichzeitig die Funktion einer Vakuumdichtung übernehmen.

Die Abschirmvorrichtung kann auf verschiedene Weisen die Impedanzerhöhung realisieren. So kann die Abschirmvorrichtung eine gerippte leitende Struktur, einen Ferritring und/oder λ/4-Stichleitung umfassen.

In vorteilhafter Weise weist die leitende Wand an der Außenseite eine Aussparung auf, in welche die Abschirmvorrichtung zumindest teilweise versenkt ist.

Insbesondere kann durch die Aussparung in der leitenden Wand eine λ/4-Stichleitung gebildet werden. Auf diese Weise ist kein zusätzliches Material notwendig, um die Impedanzerhöhung zu erreichen. Eine Füllung der Aussparung mit einem Dielektrikum ermöglicht eine Anpassung der Stichleitung an die Frequenz der HF-Ströme. Die Stichleitung kann in Platz sparender Weise angeordnet werden, wenn die Stichleitung in sich gefaltet ist, zum Beispiel nach Art einer Spirale.

Die Festkörperschalter können zusätzlich von einem leitenden Schutzkäfig umgeben sein, der mit der Außenseite der leitenden Wand in Verbindung steht. Hierdurch gelingt es, die Festkörperschalter von elektromagnetischer Strahlung abzuschirmen. Die Stelle, an der der Schutzkäfig mit der leitenden Wand in Verbindung steht, kann derart gewählt sein, dass die Abschirmvorrichtung zwischen dieser Stelle und dem Ort, an dem die Einkopplung der HF-Ströme von den Festkörperschaltern in die leitende Wand erfolgt, liegt. Auf diese Weise befindet sich der Teil der leitenden Wand, an der HF-Ströme an der Außenseite fließen können, innerhalb des Schutzkäfigs.

Die Abschirmvorrichtung muss nicht zwangsläufig in einer Aussparung der leitenden Wand angeordnet werden. Sie kann auch ganz oder teilweise auf der Außenseite der leitenden Wand aufgebracht sein.

Die Abschirmvorrichtung kann auch durch den leitenden Schutzkäfig gebildet werden, der die Festkörperschalter umgibt und der mit der leitenden Wand in Verbindung steht. Der Schutzkäfig steht sowohl mit dem ersten als auch mit dem zweiten Abschnitt der leitenden Wand in Verbindung. Ohne Rippen zur Impedanzerhöhung an der Innenseite des Schutzkäfigs würde der Schutzkäfig ohne weitere Maßnahmen wie eine vom Schutzkäfig weitere Abschirmvorrichtung einen Kurzschluss zwischen dem ersten Abschnitt und dem zweiten Abschnitt der leitenden Wand darstellen. Durch die Rippen wird allerdings eine Impedanzerhöhung im HF-Bereich erreicht, die dies verhindert. Zudem wird durch den leitenden Schutzkäfig eine Unterdrückung der HF-Ströme an der Außenseite der Wand erreicht, da eine Ausbereitung der HF-Ströme an der Außenseite der leitenden Wand durch die Kontaktstellen des Schutzkäfigs mit der leitenden Wand unterbunden wird.

Die HF-Kavität kann als HF-Resonator sein, welcher insbesondere zur Beschleunigung von Teilchen ausgebildet eingesetzt werden kann. Insbesondere können mehrere derartige HF-Resonatoren hintereinander geschaltet sein und insbesondere unabhängig voneinander angesteuert werden.

Dadurch, dass an der Außenseite der HF-Kavität keine HF-Ströme fließen, können mehrerer dieser HF-Kavitäten hintereinander zu einer Beschleunigereinheit geschaltet werden. Die HF-Kavitäten sind dann trotz Kopplung untereinander im Hochfrequenzbereich voneinander entkoppelt. Die Kopplung bezieht sich lediglich auf einen Gleichstromanteil (DC-Anteil). Aufgrund der HF-Entkopplung ist es dann aber möglich, die einzelnen HF-Kavitäten unabhängig voneinander anzusteuern, wodurch der Beschleuniger flexibler betrieben werden kann und flexibler an die jeweiligen zu erreichende gewünschte Beschleunigung angepasst werden kann. Die Anpassung ist flexibler als bei einem Beschleuniger, bei dem die HF-Kavitäten im HF-Bereich miteinander gekoppelt sind, so dass die Steuerung einer HF-Kavität gleichzeitig die HF-Felder in den benachbarten HF-Kavität beeinflusst.

Der erfindungsgemäße Aufbau zur Einkopplung von HF-Leistung und Abschirmung gegenüber der Außenwelt kann jedoch auch bei anderen HF-Kavitäten eingesetzt werden, zum Beispiel kann die HF-Kavität als koaxiale elektrische Leitung ausgebildet sein, oder in einer Re-Entrant-Resonatorstruktur angeordnet sein.

Ausführungsformen der Erfindung mit vorteilhaften Weiterbildungen gemäß den Merkmalen der abhängigen Ansprüche werden anhand der Folgendenzeichnung näher erläutert, ohne jedoch darauf beschränkt zu sein. Es zeigen:
Fig. 1 und Fig. 2 einen schematischen Überblick über eine zylinderförmige HF-Kavität mit einer entlang ihres Umfangs angeordnete Einkoppelvorrichtung zur Einkopplung von HF-Leistung,
Fig. 3 einen Längsschnitt durch eine HF-Kavität mit detaillierterer Darstellung der Einkoppelvorrichtung, welche eine als Ferritring ausgebildete Abschirmvorrichtung umfasst,
Fig. 4 einen Querschnitt durch die in Fig. 3 gezeigte HF-Kavität entlang der Linie III-III,
Fig. 5 einen Vergrößerung eines Teils eines Längsschnitts durch eine Wand einer HF-Kavität zur Darstellung einer als λ/4-Stichleitung ausgebildeten Abschirmvorrichtung,
Fig. 6 und Fig. 7 jeweils eine andere Ausführung der in Fig. 5 gezeigten λ/4-Stichleitung,
Fig. 8 einen Längsschnitt durch eine HF-Kavität, in welcher der um die Leistungstransistoren angeordnete Schutzkäfig mit inneren Rippen als Abschirmvorrichtung dient,
Fig. 9 eine als koaxiale Leitung ausgebildete HF-Kavität.

Fig. 1 zeigt eine Seitansicht einer HF-Kavität 11. Um den äußeren Umfang der HF-Kavität 11 ist eine Einkoppelvorrichtung 13 zur Einkopplung von HF-Leistung die HF-Kavität 11 angeordnet. Fig. 2 zeigt eine Frontansicht der in Fig. 1 gezeigten HF-Kavität 11.

Die Einkoppelvorrichtung 13 wird anhand des Längsschnitts in Fig. 3 und des Querschnitts in Fig. 4 durch die in Fig. 1 und Fig. 2 gezeigte HF-Kavität 11 detaillierter dargestellt.

Fig. 3 zeigt einen Längsschnitt durch die HF-Kavität 11. Dargestellt ist lediglich eine Wandseite der HF-Kavität 11 in dem Bereich, in dem sich die Einkoppelvorrichtung 13 befindet. Zu sehen ist eine leitende Wand 15, welche einen ersten Abschnitt 21 und einen zweiten Abschnitt 23 aufweist, die voneinander isoliert sind. Die ringförmige Isolierung 27 bildet gleichzeitig eine Vakuumdichtung. Die leitende Wand 15 weist eine Innenseite 19 auf, welche in den Hohlraum der HF-Kavität 11 gerichtet ist, und eine nach außen gerichtete Außenseite 17 auf. An der Außenseite 17 befindet sich die Einkoppelvorrichtung 13 für HF-Leistung. Diese umfasst eine Vielzahl von Festkörper-Transistoren 29, welche in direktem Kontakt mit einem schlitzartigen Flansch 25 stehen, der von dem ersten Abschnitt 21 und dem zweiten Abschnitt 23 der leitenden Wand 15 gebildet wird. Die Festkörper-Transistoren 29 sind über Zuleitungen 31 mit einer hier nicht gezeigten DC-Stromquelle verbunden. Bei Aktivierung induzieren die Festkörper-Transistoren 29 in der leitenden Wand 15 HF-Ströme, die sich entlang der leitenden Wand 15 ausbreiten. Gewünscht ist eine Ausbreitung entlang der Innenseite 19 der leitenden Wand. Um dies zu erreichen, ist eine Abschirmvorrichtung vorgesehen, welche in dem hier gezeigten Fall in eine Aussparung der leitenden Wand 15 eingearbeitet ist. Die Aussparungen sind in dem hier gezeigten Ausführungsbeispiel mit einem Ferritring 33 gefüllt. Die Abschirmvorrichtung bzw. der Ferritring 33 befindet sich sowohl in dem ersten Abschnitt 21 der leitenden Wand 15 als auch in dem zweiten Abschnitt 23. Der Ferritring 33 erhöht die Impedanz an der Außenseite 17 der elektrisch leitenden Wand 15, wodurch eine Ausbreitung von HF-Strömen entlang der Außenseite 17 unterbunden wird und auf die Innenseite 19 geleitet wird.

Zusätzlich sind die Festkörper-Transistoren 29 und die Einkoppelstelle am Flansch 25 durch einen metallischen Schutzkäfig 35, beispielsweise aus Kupfer, vor elektromagnetischer Strahlung von außen geschützt. Der Schutzkäfig 35 kontaktiert die elektrisch leitende Wand 15 an einer Stelle an der Außenseite 17, welche bereits durch die Abschirmvorrichtung vor von sich ausbreitenden HF-Strömen geschützt ist.

Fig. 4 zeigt einen Querschnitt gemäß der Linie IV -- IV in Fig. 3. Zu sehen sind der äußere Schutzkäfig 35, einige Festkörper-Transistoren 29 sowie die Kontaktstelle mit der den Flansch 25 bildenden Teil der leitenden Wand 15.

In Fig. 3 ist die Abschirmvorrichtung als ein Ferritring 33 gezeigt, der sich entlang des Umfangs der HF-Kavität erstreckt. Weitere Ausführungsformen werden anhand der folgenden Fig. 5 bis Fig. 9 gezeigt.

Fig. 5 zeigt einen Längsschnitt der leitenden Wand 15, an einer Stelle, welche in Fig. 3 derjenigen Stelle entspricht, an der sich der Ferritring 33 befindet. In die leitenden Wand 15 ist eine Aussparung 37 eingearbeitet, welche derart geformt ist, dass sie eine λ/4-Stichleitung bildet. Die λ/4-Stichleitung ist derart auf die Betriebsfrequenz der HF-Kavität 11 abgestimmt, dass durch die λ/4-Stichleitung eine Ausbreitung von HF-Strömen entlang der Außenseite 17 der Wand 15 unterbunden wird. Die Aussparung kann gemäß Fig. 6 mit einem Dielektrikum 39 gefüllt sein, oder aber auch gemäß Fig. 7 in sich gefaltet sein (Faltung 41). Durch beide Maßnahmen kann die λ/4-Stichleitung platzsparender untergebracht werden.

Fig..8 zeigt eine weitere Ausgestaltung der Abschirmvorrichtung. In dem hier gezeigten Fall wird die Abschirmvorrichtung dadurch realisiert, dass der Schutzkäfig 35, der die leitende Wand 15 kontaktiert und die Festkörper-Transistoren 29 umgibt, in spezieller Art und Weise ausgebildet ist. Der Schutzkäfig 35 weist an seiner Innenseite eine Vielzahl von Rippen 43 auf. Anhand dieser Rippen 43 vergrößert sich die Impedanz des Pfades, der von der Außenseite 17 der leitenden Wand 15 entlang der Innenseite des Schutzkäfigs 29 führt und verhindert dadurch, dass sich HF-Ströme entlang der Außenseite 17 der Wand 15 von der Injektionsstelle über den Schutzkäfig 29 hinaus ausbreiten würden.

Fig. 9 zeigt eine HF-Kavität, welche als koaxiale leitende Verbindung 47 ausgebildet ist. Über die am Außenleiter angeordnete Einkoppelvorrichtung 13 kann HF-Leistung in die koaxiale Verbindung eingespeist werden. Durch die Abschirmvorrichtung ist der Außenleiter der koaxialen Verbindung 47 bzw. dessen Außenseite von vor sich ausbreitenden HF-Strömen geschützt.

Fig. 10 zeigt eine Beschleunigereinheit, entlang derer eine Vielzahl von HF-Kavitäten 11 ... 11''', wie sie beispielsweise in Fig. 1 in Fig. 2 gezeigt sind, hintereinander angeordnet sind. Da sich HF-Ströme lediglich an der Innenseite der HF-Kavitäten 11 ... 11''' ausbreiten, sind die HF-Kavitäten 11 ... 11''' im Hochfrequenzbereich voneinander entkoppelt und können demzufolge von einer Steuervorrichtung 45 individuell angesteuert werden, wodurch sich eine flexible Abstimmung der HF-Kavitäten 11 ... 11''' auf eine gewünschte Beschleunigung erreichen lässt.

### Bezugszeichenliste

- 11: HF-Kavität
- 13: Einkoppelvorrichtung
- 15: leitende Wand
- 17: Außenseite
- 19: Innenseite
- 21: erster Abschnitt
- 23: zweiter Abschnitt
- 25: Flansch
- 27: Isolierring
- 29: Festkörperschalter
- 29: Festkörper-Transistor
- 31: Zuleitung
- 33: Vertreterinnen
- 35: Schutzkäfig
- 37: Aussparung
- 39: Dielektrikum
- 41: Faltung
- 43: Rippe
- 45: Steuervorrichtung
- 47: koaxiale Verbindung

## Patentansprüche

1. HF-Kavität umfassend
eine Kammer
eine die Kammer umgebende leitende Wand (15), welche eine Innenseite (19) und eine Außenseite (17) aufweist, und
eine Schaltanordnung mit einer Vielzahl von Festkörperschaltern (29), welche entlang eines Umfanges der Wand (15) um die Kammer angeordnet sind,
wobei die Festkörperschalter (29) mit der leitenden Wand (15) derart in Verbindung stehen, dass bei Aktivierung der Schaltanordnung HF-Ströme in der leitenden Wand (15) induziert werden, wodurch HF-Leistung in die Kammer der HF-Kavität (11) eingekoppelt wird,
**dadurch gekennzeichnet dass**
an der Außenseite (17) der leitenden Wand (15) entlang eines Umfangs der HF-Kavität (11) eine Abschirmvorrichtung (33, 37, 39, 41, 43) vorhanden ist, welche die Impedanz eines Ausbreitungspfades von HF-Strömen entlang der Außenseite (17) der Wand (15) erhöht, sodass die in die Wand (15) eingekoppelten HF-Ströme an der Außenseite (17) der Wand (15) unterdrückt werden,
wobei zumindest ein Teil der Abschirmvorrichtung in eine Aussparung an der Außenseite (17) der leitenden Wand (15) versenkt ist.

2. HF-Kavität nach Anspruch 1, wobei
die leitende Wand (15) einen ersten Abschnitt (21) und einen von dem ersten Abschnitt (21) isolierten zweiten Abschnitt (23) umfasst, und wobei die Abschirmvorrichtung (33, 37, 39, 41, 43) einen ersten Teil und einen zweiten Teil umfasst, wobei der erste Teil an dem ersten Abschnitt (21) der leitenden Wand (15) angeordnet ist und der zweite Teil an dem zweiten Abschnitt (23) der leitenden Wand (15).

3. HF-Kavität nach Anspruch 2, wobei
die Isolierung (27) zwischen dem ersten Abschnitt (21) und dem zweiten Abschnitt (23) der leitenden Wand (15) eine Vakuumdichtung ist.

4. HF-Kavität nach einem der Ansprüche 1 bis 3, wobei die Abschirmvorrichtung eine gerippte leitende Struktur (43) umfasst.

5. HF-Kavität nach einem der Ansprüche 1 bis 4, wobei die Abschirmvorrichtung einen Ferritring (33) umfasst.

6. HF-Kavität nach einem der Ansprüche 1 bis 5, wobei durch die Aussparung in der leitenden Wand (15) eine λ/4-Stichleitung (37, 39, 41) gebildet wird.

7. HF-Kavität nach Anspruch 6, wobei die Aussparung mit einem Dielektrikum (39) gefüllt ist,

8. HF-Kavität nach Anspruch 6 oder 7, wobei die λ/4-Stichleitung gefaltet ist.

9. HF-Kavität nach einem der Ansprüche 1 bis 8, wobei die Festkörperschalter (29) von einem Schutzkäfig umgeben (35) sind, der mit Außenseite (17) der leitenden Wand (15) an einer Stelle in Verbindung steht, sodass die Abschirmvorrichtung (33, 37, 39, 41, 43) zwischen der Stelle und dem Ort, an dem die Einkopplung der HF-Ströme von den Festkörperschaltern (29) in die Wand (15) stattfindet, liegt.

10. HF-Kavität nach einem der Ansprüche 1 bis 9, wobei die HF-Kavität als koaxiale elektrische Leitung (47) ausgebildet ist.

11. HF-Kavität nach einem der Ansprüche 1 bis 9, wobei die HF-Kavität als HF-Resonator (11) insbesondere zur Beschleunigung von Teilchen ausgebildet ist.

12. Beschleuniger mit mehreren HF-Kavitäten (11 ... 11''') nach Anspruch 11, welche unabhängig voneinander steuerbar sind.

13. HF-Kavität umfassend
eine Kammer
eine die Kammer umgebende leidende Wand (15), welche eine Innenseite (19) und eine Außenseite (17) aufweist, und
eine Schaltanordnung mit einer Vielzahl von Festkörperschaltern (29), welche entlang eines Umfanges der Wand (15) um die Kammer angeordnet sind,
wobei die Festkörperschalter (29) mit der leitenden Wand (15) derart in Verbindung stehen, dass bei Aktivierung der Schaltanordnung HF-Ströme in der leitenden Wand (15) induziert werden, wodurch HF-Leistung in die Kammer der HF-Kavität (11) eingekoppelt wird,
**dadurch gekennzeichnet dass**
an der Außenseite (17) der leitenden Wand (15) entlang eines Umfangs der HF-Kavität (11) eine Abschirmvorrichtung (33, 37, 39, 41, 43) vorhanden ist, welche die Impedanz eines Ausbreitungspfades von HF-Strömen entlang der Außenseite (17) der Wand (15) erhöht, sodass die in die Wand (15) eingekoppelten HF-Ströme an der Außenseite (17) der Wand (15) unterdrückt werden,
wobei die Abschirmvorrichtung von einem leitenden Schutzkäfig (35) gebildet wird, der die Festkörperschalter (29) umgibt und dessen Innenseite (43) gerippt ausgebildet ist.

14. HF-Kavität nach Anspruch 13, wobei die HF-Kavität als koaxiale elektrische Leitung (47) ausgebildet ist.

15. HF-Kavität nach Anspruch 13, wobei die HF-Kavität als HF-Resonator (11) insbesondere zur Beschleunigung von Teilchen ausgebildet ist.

16. Beschleuniger mit mehreren HF-Kavitäten (11 ... 11''') nach Anspruch 13, welche unabhängig voneinander steuerbar sind.

## Claims

1. RF cavity comprising
a chamber (11)
a conductive wall (15) which encloses the chamber and has an inner side (19) and an outer side (17), and
a switch arrangement comprising a multiplicity of solid-state switches (29), which are arranged along a circumference of the wall (15) around the chamber,
the solid-state switches (29) being connected to the conductive wall (15) so that RF currents are induced in the conductive wall (15) when the switch arrangement is activated, as a result of which RF power is coupled into the chamber of the RF cavity (11),
**characterized in that**
on the outer side (17) of the conductive wall (15), along a circumference of the RF cavity (11), there is a shielding device which increases the impedance of a propagation path of RF currents along the outer side (17) of the wall (15) so that the RF currents coupled into the wall (15) are suppressed on the outer side (17) of the wall (15),
wherein at least a part of the shielding device (33, 37, 39, 41) is sunk into a recess on the outer side (17) of the conductive wall (15).

2. RF cavity according to Claim 1, wherein the conductive wall (15) comprises a first section (21) and a second section (23) insulated from the first section (21), and the shielding device (33, 37, 39, 41) comprises a first part and a second part, the first part being arranged on the first section (21) of the conductive wall (15) and the second part being arranged on the second section (23) of the conductive wall (15).

3. RF cavity according to Claim 2, wherein the insulation (27) between the first section (21) and the second section (23) of the conductive wall (15) is a vacuum seal.

4. RF cavity according to one of Claims 1 to 3, wherein the shielding device comprises a ribbed conductive structure (43).

5. RF cavity according to one of Claims 1 to 4, wherein the shielding device comprises a ferrite ring (33).

6. RF cavity according to one of Claims 1 to 5, wherein a λ/4 spur line (37, 39, 41) is formed by the recess in the conductive wall (15).

7. RF cavity according to Claim 6, wherein the recess is filled with a dielectric (39).

8. RF cavity according to Claim 6 or 7, wherein the λ/4 spur line is folded.

9. RF cavity according to one of Claims 1 to 8, wherein the solid-state switches (29) are enclosed by a protective cage (35) which is connected to the outer side (17) of the conductive wall (15) at one point, so that the shielding device (33, 37, 39, 41, 43) lies between the point and the position where the RF currents are coupled into the wall (15) by the solid-state switches (29).

10. RF cavity according to one of Claims 1 to 9, wherein the RF cavity is formed as a coaxial electrical line (47).

11. RF cavity according to one of Claims 1 to 9, wherein the RF cavity is formed as an RF resonator (11), in particular for accelerating particles.

12. Accelerator comprising a plurality of RF cavities (11 ... 11''') according to Claim 11, which can be controlled independently of one another.

13. RF cavity comprising
a chamber
a conductive wall (15) which encloses the chamber and has an inner side (19) and an outer side (17), and
a switch arrangement comprising a multiplicity of solid-state switches (29), which are arranged along a circumference of the wall (15) around the chamber,
the solid-state switches (29) being connected to the conductive wall (15) so that RF currents are induced in the conductive wall (15) when the switch arrangement is activated, as a result of which RF power is coupled into the chamber of the RF cavity (11),
**characterized in that**
on the outer side (17) of the conductive wall (15), along a circumference of the RF cavity (11), there is a shielding device which increases the impedance of a propagation path of RF currents along the outer side (17) of the wall (15) so that the RF currents coupled into the wall (15) are suppressed on the outer side (17) of the wall (15),
wherein the shielding device is formed by a conductive protective cage (35), which encloses the solid-state switches (29) and the inner side (43) of which is ribbed.

14. RF cavity according to Claim 13, wherein the RF cavity is formed as a coaxial electrical line (47).

15. RF cavity according to Claim 13, wherein the RF cavity is formed as an RF resonator (11), in particular for accelerating particles.

16. Accelerator comprising a plurality of RF cavities (11... 11''') according to Claim 13, which can be controlled independently of one another.

## Revendications

1. Cavité HF comprenant
une chambre ( 11 )
une paroi ( 15 ) conductrice qui entoure la chambre et qui a une face ( 19 ) intérieure et une face ( 17 ) extérieure, et un montage ayant une pluralité de commutateurs ( 29 ) à semiconducteur, qui sont disposés autour de la chambre le long d'un pourtour de la paroi ( 15 ),
dans laquelle les commutateurs ( 29 ) à semiconducteur sont en liaison avec la paroi ( 15 ) conductrice de manière à, lors de l'activation du montage, induire des courants HF dans la paroi ( 15 ) conductrice en sorte que de la puissance HF est injectée dans la chambre de la cavité ( 11 ) HF,
**caractérisée en ce que**
sur la face ( 17 ) extérieure de la paroi ( 15 ) conductrice, il y a le long d'un pourtour de la cavité ( 11 ) HF un dispositif de blindage, qui augmente l'impédance d'un trajet de propagation de courant HF le long de la face ( 17 ) extérieure de la paroi ( 15 ) de manière à supprimer, sur la face ( 17 ) extérieure de la paroi ( 15 ), des courants HF injectés dans la paroi ( 15 ),
dans laquelle au moins une partie du dispositif ( 33, 37, 39, 41 ) de blindage est noyée dans un évidemment de la face ( 17 ) extérieure de la paroi ( 15 ) conductrice.

2. Cavité HF suivant la revendication 1, dans laquelle la paroi ( 15 ) conductrice comprend une première section ( 21 ) et une deuxième section ( 23 ) isolée de la première section ( 21 ) et dans laquelle, le dispositif ( 33, 37, 39, 41 ) de blindage comprend une première partie et une deuxième partie, la première partie étant disposée sur la première section ( 21 ) de la paroi ( 15 ) conductrice et la deuxième partie sur la deuxième section ( 23 ) de la paroi ( 15 ) conductrice.

3. Cavité HF suivant la revendication 2, dans laquelle l'isolant ( 27 ) entre la première section ( 21 ) et la deuxième section ( 23 ) de la paroi ( 15 ) conductrice est une étanchéité au vide.

4. Cavité HF suivant l'une des revendications 1 à 3, dans laquelle le dispositif de blindage comprend une structure ( 43 ) conductrice nervurée.

5. Cavité HF suivant l'une des revendications 1 à 4, dans laquelle le dispositif de blindage comprend un noyau ( 23 ) de ferrite.

6. Cavité HF suivant l'une des revendications 1 à 5, dans laquelle une ligne d'adaptation λ/4 ( 37, 39, 41 ) est formée dans la paroi ( 15 ) conductrice par l'évidemment.

7. Cavité HF suivant la revendication 6, dans laquelle l'évidemment est rempli d'un diélectrique ( 39 ).

8. Cavité HF suivant la revendication 6 ou 7, dans laquelle la ligne d'adaptation λ/4 est pliée.

9. Cavité HF suivant l'une des revendications 1 à 8, dans laquelle les commutateurs ( 29 ) à semiconducteur sont entourés ( 35 ) d'une cage de protection, qui est en liaison en un point avec la face ( 17 ) extérieure de la paroi ( 15 ) conductrice de sorte que le dispositif ( 33, 37, 39, 41, 43 ) de protection se trouve entre le point et l'endroit où à lieu l'injection des courants HF par les commutateurs ( 29 ) à semiconducteur dans la paroi ( 15 ).

10. Cavité HF suivant l'une des revendications 1 à 9, dans laquelle la cavité HF est constituée sous la forme d'une ligne ( 47 ) électrique coaxiale.

11. Cavité HF suivant l'une des revendications 1 à 9, dans laquelle la cavité HF est constituée sous la forme d'un résonateur ( 11 ) HF, notamment pour l'accélération de particules.

12. Accélérateur ayant plusieurs cavités ( 11 ... 11'" ) HF suivant la revendication 11, qui peuvent être commandées indépendamment les unes des autres.

13. Cavité HF comprenant
une chambre ( 11 )
une paroi ( 15 ) conductrice qui entoure la chambre et qui a une face ( 19 ) intérieure et une face ( 17 ) extérieure, et un montage ayant une pluralité de commutateurs ( 29 ) à semiconducteur, qui sont disposés autour de la chambre le long d'un pourtour de la paroi ( 15 ),
dans laquelle les commutateurs ( 29 ) à semiconducteur sont en liaison avec la paroi ( 15 ) conductrice de manière à, lors de l'activation du montage, induire des courants HF dans la paroi ( 15 ) conductrice en sorte que de la puissance HF est injectée dans la chambre de la cavité ( 11 ) HF,
**caractérisée en ce que**
sur la face ( 17 ) extérieure de la paroi ( 15 ) conductrice, il y a le long d'un pourtour de la cavité ( 11 ) HF un dispositif de blindage qui augmente l'impédance d'un trajet de propagation de courant HF le long de la face ( 17 ) extérieure de la paroi ( 15 ) de manière à supprimer, sur la face ( 17 ) extérieure de la paroi ( 15 ), des courants HF injectés dans la paroi ( 15 ),
dans laquelle le dispositif de protection est formé d'une cage ( 35 ) de protection conductrice, qui entoure les commutateurs ( 29 ) à semiconducteur et dont la face ( 43 ) intérieure est nervurée.

14. Cavité HF suivant la revendication 13, dans laquelle la cavité HF est constituée sous la forme d'une ligne ( 47 ) électrique coaxiale.

15. Cavité HF suivant la revendication 13, dans laquelle la cavité HF est constituée sous la forme d'un résonateur ( 11 ) HF, notamment pour l'accélération de particules.

16. Accélérateur ayant plusieurs cavités HF ( 11 ... 11"' ) suivant la revendication 13 qui peuvent être commandées indépendamment les unes des autres.
